# EUROPÄISCHE PATENTSCHRIFT

(11) **EP 0 044 016 B1**
(45) Veröffentlichungstag und Bekanntmachung des Hinweises auf die Patenterteilung: **13.02.1985**
(21) Anmeldenummer: 81105253.9
(22) Anmeldetag: 07.07.1981
(51) Int. Cl.: B65C 9/02, B65C 1/04, B65C 9/18

(54) **Einrichtung zum Anbringen von Etiketten auf Gegenstände**
Apparatus for applying labels to articles
Dispositif pour la pose d'étiquettes sur des objets

(30) Priorität: 14.07.1980 DE 3026607
(43) Veröffentlichungstag der Anmeldung: 20.01.1982
(73) Patentinhaber: Papierhof AG. Buchs SG. vorm. Chr. Tischhauser, CH-9470 Buchs (CH)
(72) Erfinder: Giacumin, Saluz, CH-9470 Buchs (CH)
(74) Vertreter: Blum, Rudolf Emil Ernst

## Beschreibung

Die vorliegende Erfindung betrifft eine Etikettiereinrichtung mit einer Vorrichtung zur Beförderung der mit Etiketten zu versehenen Gegenstände, wobei die Beförderungsvorrichtung eine Förderschnecke und ein Förderband aufweist, und mit wenigstens einer Vorrichtung zum Anbringen der Etiketten auf die Gegenstände.

Aus der CH-PS Nr. 541 472 ist eine Einrichtung bekannt, die zur Etikettierung von Tonbandkassetten bestimmt ist. Bei dieser Einrichtung wird die jeweilige Tonbandkassette bis an die Stelle gebracht, wo sie mit Etiketten versehen werden soll. An dieser Stelle wird die Kassette gehalten. Mit Hilfe von beidseits der Kassette angeordneten Saugarmen wird je eine Etikette einem Vorrat derselben entnommen und diese werden auf je eine Seite der Kassette angebracht. Dann wird diese Kassette aus dieser Position entfernt und an ihre Stelle tritt eine neue Kassette, die mit den Etiketten nun zu versehen ist.

Einer der Nachteile dieser bekannten Einrichtung ist, daß die Kassetten jeweils angehalten werden müssen, damit sie mit den Etiketten versehen werden können. Da die Zeitspanne, die zur Entnahme einer Etikette und zum Aufdrücken derselben auf die Kassette aus der Sicht einer serienmäßigen Herstellung verhältnismäßig lang ist, sind auch der Leistung dieser bekannten Einrichtung Grenzen gesetzt. Die sich hin- und herbewegenden Teile der bekannten Einrichtung können schwingen und außerdem unterliegt deren Lagerung einem Verschleiß. Die Folge davon ist, daß die Lage der Etiketten auf der jeweiligen Kassette nicht immer genau definiert ist. Diese Situation wird dann noch kritischer, wenn jede Seite einer Kassette mit je zwei Etiketten versehen werden soll.

Aus der US-PS Nr. 4 192 703 ist eine Etikettiervorrichtung entsprechend dem 1. Teil des Anspruchs 1 bekannt, bei der die zu etikettierenden Gegenstände auf einem Förderband zugeführt und durch die Vorrichtung gefördert werden. Dabei werden die Gegenstände von einer Schnekke erfaßt, um die Gegenstände zum Etikettieren im gleichbleibenden Abstand an der Etikettierstation vorbeizuführen.

Aus der FR-A-2 250 338 ist eine Etikettiervorrichtung bekannt, bei der die Gegenstände über eine nur als Vereinzeler wirkende Schnecke der Etikettierstation zugeführt wird. Die Gegenstände werden einer separaten Einrichtung zugeführt, und in dieser erfolgt die Etikettierung.

Diese Vorrichtungen haben den Nachteil, daß neben der Schnecke auch die Einrichtung, welche die Gegenstände durch die Etikettiereinrichtung führt, und die Etikettierrolle synchronisiert werden müssen.

Die Aufgabe der vorliegenden Erfindung ist, die genannten Nachteile zu beheben.

Dies wird bei der Einrichtung der eingangs genannten Art erfindungsgemäß durch die Maßnahmen erreicht, die im kennzeichnenden Teil des Anspruchs 1 definiert sind.

Nachstehend wird ein Ausführungsbeispiel der vorliegenden Erfindung anhand der Zeichnungen näher erläutert. Es zeigt
Fig. 1 eine Draufsicht auf die vorliegende Einrichtung,
Fig. 2 eine schematische Seitenansicht der Einrichtung nach Fig. 1,
Fig. 3 in Seitenansicht einen Teil der Einrichtung nach Fig. 1, wobei diese Seitenansicht um 90° gegenüber der Seitenansicht nach Fig. 2 gedreht ist, und
Fig. 4 ein Band, das in der vorliegenden Einrichtung verwendet wird.

Die nachstehend beschriebene Einrichtung dient zum Anbringen von selbstklebenden Etiketten auf Tonbandkassetten.

Diese Einrichtung weist eine Grundplatte 1 auf, welche die wichtigsten Teile der vorliegenden Einrichtung trägt. Etwa in der Mitte der Grundplatte 1 befindet sich eine Vorrichtung zur kontinuierlichen Beförderung der Kassetten, die eine Förderbahn 2 für die Kassetten 3 einschließt. An den beiden Seiten der Förderbahn 2 befinden sich Vorrichtungen zum Anbringen von Etiketten auf die sich entlang der Förderbahn 2 bewegenden Kassetten 3.

Die Förderbahn 2 enthält ein erstes Transportband 4, das sich am Anfang der Förderbahn 2 befindet, sowie ein zweites Transportband 5, das sich am Ende der in der Grundplatte 1 ausgeführten Förderbahn 2 befindet. Zwischen diesen Transportbändern 4 und 5 befindet sich eine Förderschnecke 6, welche hervorstehende Gänge 7 aufweist. Der Abstand zwischen zwei benachbarten Gängen 7 der Schnecke 6 entspricht der Länge des jeweils transportierten Gegenstandes 3. Oberhalb des Endes des ersten Transportbandes 4 befindet sich ein Zubringer 8, der ebenfalls ein Transportband enthält und der so hoch angeordnet ist, daß es mit der oben liegenden Fläche der Kassette 3 in Eingriff kommen kann. Das Transportband des Zubringers 8 ist außerdem so angeordnet, daß dessen Anfangspartie die vom ersten Transportband 4 zugeführten Kassetten 3 ergreift und diese mit einer vergrößerten Geschwindigkeit zum Anschlag am nächstliegenden Gang 7 der Förderschnecke 6 bringt. Dadurch wird erreicht, daß die jeweilige Kassette 3 immer zwischen zwei aufeinanderfolgenden Gängen 7 der Schnecke 6 liegt und von dieser in einer genau definierten Lage weiter transportiert wird.

Die sich an beiden Seiten der Förderbahn 2 befindlichen Anordnungen zum Anbringen von Etiketten auf Kassetten 3 sind gleich ausgebildet, so daß es genügt, wenn nur eine dieser Anordnungen im Einzelnen beschrieben wird. Es versteht sich, daß die vorliegende Einrichtung auch nur eine einzige Anordnung zum Anbringen der Etiketten aufweisen kann, wenn der betreffende Gegenstand nur einseitig mit Etiketten versehen werden soll.

Die genannte Anordnung weist einen Vorratsteller 12 auf, auf dem sich eine Rolle 13 mit Etiketten befindet. Die Etikettenrolle 13 besteht aus einem Papierband 14 (Fig. 4), das in der Mitte eine Perforation 15 aufweist, wobei zu beiden Seiten dieser Öffnungen 15 sich die auf die Kassetten 3 anzubringenden Etiketten 16 befinden. Die genannte Anordnung enthält ferner einen Aufnahmeteller 17, auf dem das Papierband 14 aufgewickelt wird, von dem die Etiketten 16 bereits abgelöst worden sind. Der Aufnahmeteller 17 wird über eine nicht dargestellte Rutschkupplung angetrieben, während beim Vorratsteller 12 es ausreicht, die Bewegung desselben bloß zu bremsen, damit das Etikettenband eine erforderliche Spannung aufweist.

Wie bereits erwähnt worden ist, ist es erforderlich, die Etiketten 16 auf genau gegebene Stellen der Kassetten 3 anzubringen. Dies wird erreicht, indem das vom Vorratsteller 12 abgehende Etikettenband zunächst über eine freilaufende Vorzentrierrolle 18 geführt wird, deren Umfangspartie mit Nocken 19 versehen ist. Vorteilhaft sind diese Nocken 19 etwa kegelförmig ausgebildet und etwa in der Mitte der Höhe der Vorzentrierrolle 18 angeordnet. Außerdem sind die Nocken 19 der Rolle 18 entlang in derartigen Abständen verteilt, daß sie in die Öffnungen 15 des Bandes 14 eindringen können. Dadurch erfolgt die erste Einstellung der Höhenlage des Bandes 14 mit den Etiketten 16.

Auf die Vorzentrierrolle 18 folgt eine Antriebsrolle 20, die ebenfalls mit Nocken 19 versehen ist. Damit die Lage der Etiketten auf dem Gegenstand 3 immer genau definiert ist, werden alle beweglichen Teile der vorliegenden Einrichtung synchron und von einem gemeinsamen Motor 9 angetrieben. Die Antriebsrolle 20 wird somit auch synchron angetrieben und sie bewirkt, daß nicht nur die Höhenlage der Etiketten 16 gegenüber der jeweiligen von der Schnecke 6 geführten Kassette 3, sondern auch die seitliche Lage der Etiketten 16 immer genau gegeben ist.

Nachdem das Band 14 die Antriebsrolle 20 verlassen hat, passiert es eine Abzugskante 21, über welche das Band 14 unter einem scharfen Winkel zu einer Zentrierrolle 22 geführt wird, welche dafür sorgt, daß die mit der Vorzentrierrolle 18 und der Antriebsrolle 20 erreichte mittige Lage des Bandes 14 aufrechterhalten bleibt. An der Abzugskante 21 erfolgt die Ablösung der bis jetzt durch das Band 14 getragenen Etiketten 16 von diesem, damit die Etiketten 16 auf die Kassetten 3 übertragen werden können.

An der Abzugskante 21 angrenzend ist eine Vorrichtung zur Zuführung der vom Papierband 14 abgetrennten Etiketten 16 zur jeweiligen Kassette 3 angeordnet.

Diese Vorrichtung enthält einen drehbaren Ring 23, der mittels einer Nabe 24 auf der Grundplatte 1 gelagert ist und der vom Motor 9 aus ebenfalls synchron angetrieben wird. Der Ring 23 weist zwei Reihen durchgehender Öffnungen 25, 26 auf (Fig. 4). Die erste Reihe von Öffnungen 25 befindet sich in der oberen Hälfte des Ringes 23 und die zweite Reihe von Öffnungen 26 befindet sich in der unteren Hälfte des Ringes 26. Diese Reihen von Öffnungen 25, 26 befinden sich dabei etwa in der Mitte der jeweiligen Reihe von Etiketten 16 auf dem Papierband 14.

Die Nabe 24 weist einen sektorförmigen Hohlraum 27 auf, der an eine Vakuumpumpe (nicht dargestellt) angeschlossen ist. Dieser Hohlraum 27 steht durch die Öffnungen 25, 26 im Ring 23 mit dessen Umgebung in Verbindung. Dies allerdings nur über eine Strecke, deren Länge der Länge des Sektorbogens 40 beim Hohlraum 27 gleicht.

Die Nabe 24 ist in der Grundplatte 1 auf einem Schlitten 32 senkrecht zur Förderbahn 2 verschiebbar und mit Hilfe einer Feder (nicht dargestellt) gegen die Förderbahn 2 hin angedrückt.

Auf die Zentrierrolle 22 folgt in der Bewegungsrichtung des Papierbandes 14 eine angetriebene Zugrolle 28 für das Trägerpapier 14, deren Umfangspartie aus Gummi ist. Das Papierband 14 wird mit Hilfe einer schwenkbar gelagerten Anpreßrolle 29 gegen die Zugrolle 28 angedrückt, so daß das Papierband 14 über die Abzugskante 21 gespannt wird.

Die vorliegende Einrichtung arbeitet wie folgt:
Vom Vorratsteller 12 gelangt der jeweilige Abschnitt des die Etiketten 16 tragenden Bandes 14 über eine Zugentlastungsrolle 30 bis zur Vorzentrierrolle 18, wo die Perforation 15 in der Papierbahn 14 mit den Nocken 19 der Vorzentrierrolle 18 in Eingriff gelangt. Dadurch wird eine allfällige Abweichung der Höhenlage der Papierbahn 14 von der gewünschten Höhenlage derselben zum erstenmal korrigiert. Dann gelangt die Papierbahn 14 mit den Etiketten 16 bis zur Antriebsrolle 20, deren Nocken 19 zwei Aufgaben erfüllen. Erstens stellen sie die für die Papierbahn 14 erforderliche Höhenlage sicher und zweitens bestimmen sie die seitliche Lage der sich auf der Papierbahn 14 befindlichen Etiketten in bezug auf die Kassette 3, wie dies vorstehend erläutert worden ist. So ausgerichtet gelangen die Etiketten 16 bis zur Abzugskante 21. In der Zwischenzeit bewegen sich auch die Kassetten 3 eine hinter der anderen zunächst auf dem ersten Transportband 4, bis sie vom Zubringerband 8 erfaßt und mit einer vergrößerten Geschwindigkeit zum Anschlag am nächstliegenden Schneckengang 7 gebracht werden. Dann treten die Kassetten 3 aus dem Reibeingriff mit dem Band des Zubringers 8 aus und die weitere Bewegung der Kassetten 3 wird nur durch die rotierende Schnecke 6 bestimmt. So gelangt die jeweilige Kassette 3 bis zum Ring 23, der an der Bewegungsbahn 2 der Kassetten 3 angrenzt.

Da die Drehbewegung der Antriebsrolle 20 und der Schnecke 6 synchronisiert ist, löst sich eine obere und eine untere Etikette 14 vom jeweiligen Papierband 14 an der Abzugskante 21 in einem derartigen Moment ab, daß diese Etiketten 14 genau an jene Stelle gelangen können, die für sie auf der Kassette 3 vorgesehen ist. Dies bewirkt der sich drehende Ring 23. Wie gesagt ist in der Nabe 24 ein unter Unterdruck stehender sektorförmiger Hohlraum 27 vorhanden. Der eine Schenkel 38 dieses sektorförmigen Hohlraumes 27 liegt in der Nähe der Abzugskante 21 während der andere Schenkel 39 des Hohlraumes 27 etwa senkrecht zur Förderbahn 2 steht. Der Hohlraum 27 kann somit mit seiner Umgebung nur über einen sich zwischen den Schenkeln 38 und 39 erstreckenden Sektor 40 in Verbindung stehen, der allerdings durch einen entsprechenden Abschnitt des Ringes 23 mit den Öffnungen 25, 26 zugedeckt ist. Dieser Bogen 40 entspricht der Strecke, auf der die von Papierband 14 losgelösten Etiketten 16 zur jeweiligen Kassette 3 bewegt werden. Wegen dem im sektorförmigen Hohlraum herrschenden Unterdruck, strömt die Umgebungsluft durch die sich auf dieser Strecke 40 befindlichen Öffnungen 25, 26 im sich drehenden Ring 23 hindurch.

Da der Anfang dieser Strecke 40 sich bei der Abzugskante 21 befindet, hinter der die Etiketten 14 bereits lose sind, werden die nun freien Etiketten 16 durch die in die Öffnungen 25, 26 strömende Luft gegen die Umfangsfläche des sich ebenfalls synchron drehenden Ringes 23 angedrückt. So gehalten gelangen die Etiketten 16 bis zu jener Stelle der Förderbahn 2, an welcher sie auf eine der sich kontinuierlich bewegenden Kassetten 3 angebracht werden, während der abgefedert gelagerte Ring 23 auf einer solchen Kassette 3 abrollt.

Da wegen dem Schenkel 39 die Saugwirkung dort aufhört, wo der Ring 23 auf der Kassette 3 abrollt, bleibt die jeweilige Etikette 16, dank ihrer Klebeschicht, der Kassette 3 haften. Da die jeweilige Etikette 16 bis zum Andrücken derselben auf die Kassette 3 geführt war, hat sie auch die vorgegebene Lage auf der Kassette 3 eingenommen. Die mit Etiketten 16 versehenen Kassetten 3 werden dann mit Hilfe des zweiten Transportbandes 5 zur weiteren Behandlung abtransportiert. Das nun von Etiketten 16 freie Papierband 14 gelangt dann über die Zentrierrolle 22 und die Zugrolle 28 bis zum Aufnahmeteller 17. In Fig. 3 ist der Antrieb eines Teils der vorliegenden Einrichtung dargestellt. Wie bereits erwähnt worden ist, werden alle Teile der Einrichtung von einem gemeinsamen Motor 9 aus angetrieben. Die Aufnahmeteller 17 für das Papierband 14 werden über Kettentriebe 11 und Kettenräder 31 angetrieben. Die Ringe 23 der Zuführvorrichtung erhalten ihren Antrieb über im jeweiligen Schlitten 32 befindliche Getriebe (nicht dargestellt) sowie über Räder 33. Die Antriebsrollen 20 werden über Kettentriebe 11 und Kettenräder 34 angetrieben. Die unterschiedliche Anordnung der Räder und Ketten links und rechts vom Motor 9 ist deswegen erforderlich, weil die Rollen links und rechts vom Motor 9 gegensinnig drehen müssen, obwohl sie von einem einzigen Motor 9 aus angetrieben sind.

In den Zeichnungen ist eine Einrichtung zum beidseitigen Anbringen von Etiketten an Tonbandkassetten dargestellt. Selbstverständlich kann die vorliegende Einrichtung auch mit nur einer Anordnung zum Anbringen von Etiketten arbeiten. Außerdem versteht es sich, daß mit Hilfe der vorliegenden Einrichtung auch andersartige Gegenstände als Tonbandkassetten mit Etiketten versehen werden können.

## Patentansprüche

1. Etikettiereinrichtung mit einer Vorrichtung zur Beförderung der mit Etiketten (16) zu versehenen Gegenstände (3), wobei die Beförderungsvorrichtung eine Förderschnecke (6) und ein Transportband (4) aufweist, und mit wenigstens einer Vorrichtung zum Anbringen der Etiketten auf die Gegenstände, dadurch gekennzeichnet, daß die Förderschnecke (6) unterhalb jenem Bereich der Vorrichtung zum Anbringen von Etiketten angeordnet ist, wo die Gegenstände mit den Etiketten (16) versehen werden, daß das Transportband (4) der Förderschnecke (6) vorgeschaltet ist und daß ein Zubringer (8) oberhalb des zur Förderschnecke (6) näherliegenden Endes des Transportbandes (4) sowie oberhalb der Anfangspartie der Förderschnecke (6) angeordnet ist.

2. Einrichtung nach Anspruch 1, dadurch gekennzeichnet, daß die Richtung der Achse der Förderschnecke (6) mit der Bewegungsrichtung der Gegenstände (3) praktisch zusammenfällt und daß der Abstand zweier benachbarter Gänge (7) der Schnecke (6) der Länge des zu befördernden Gegenstandes (3) entspricht.

3. Einrichtung nach Anspruch 1, dadurch gekennzeichnet, daß der Förderschnecke (6) ein weiteres Transportband (5) nachgeschaltet ist.

4. Einrichtung nach Anspruch 1, dadurch gekennzeichnet, daß die Vorrichtung zum Anbringen von Etiketten (16) auf die Gegenstände eine freilaufende Vorzentrierrolle (18) sowie eine dieser nachgeschaltete Antriebsrolle (20) für ein Band (14) mit den Etiketten aufweist, daß auf die Antriebsrolle (20) eine Abzugskante (21) folgt, die an einer Vorrichtung zur Zuführung der vom Trägerband (14) abgelösten Etiketten (16) zum jeweiligen Gegenstand (3) angrenzt und daß eine Zentrierrolle (22) und dann eine Zugrolle (28) für das von den Etiketten bereits befreite Trägerband (14) vorgesehen sind.

5. Einrichtung nach Anspruch 4, dadurch gekennzeichnet, daß die Vorzentrierrolle (18), die Antriebsrolle (20) und die Zentrierrolle (22) mit Nocken (19) versehen sind.

6. Einrichtung nach Anspruch 5, dadurch gekennzeichnet, daß die mittlere Partie des Trägerbandes (14) mit einer Perforation (15) versehen ist, in welche die Nocken (19) zu liegen kommen können, und daß die Etiketten (16) zu beiden Seiten der Perforation (15) angeordnet sind.

7. Einrichtung nach Anspruch 4, dadurch gekennzeichnet, daß die Umfangspartie der Zugrolle (28) aus Gummi ist und daß der Zugrolle (28) eine Anpreßrolle (29) zugeordnet ist.

8. Einrichtung nach Anspruch 5, dadurch gekennzeichnet, daß die Vorrichtung zur Zuführung der vom Trägerband (14) abgelösten Etiketten (16) einen mit Unterdruck arbeitenden und auf einer Nabe drehbar gelagerten Ring (24) enthält, daß der Ring durchgehende Öffnungen (25, 26) aufweist und daß der Ring (23) so angeordnet ist, daß dessen Umfangsfläche an der Bewegungsbahn der Gegenstände (3) angrenzt.

9. Einrichtung nach den Ansprüchen 6 und 8, dadurch gekennzeichnet, daß die Öffnungen (25, 26) im Ring (23) zwei Reihen bilden und daß zu den beiden Seiten der im Trägerband (14) ausgeführten Perforation (15) sich je eine dieser Reihen von Öffnungen (25, 26) befindet.

10. Einrichtung nach Anspruch 8, dadurch gekennzeichnet, daß sich die Nabe (24) auf einem Schlitten (32) befindet, der quer zur Achse der Förderschnecke (6) verschiebbar ist.

11. Einrichtung nach Anspruch 1, dadurch gekennzeichnet, daß die beweglichen Teile derselben von einem gemeinsamen Motor (9) aus antreibbar sind.

12. Einrichtung nach Anspruch 4, dadurch gekennzeichnet, daß zu beiden Seiten der Vorrichtung zur Beförderung von Gegenständen (3) je eine Zuführvorrichtung für die Etiketten (16) angeordnet ist.

## Claims

1. Labelling apparatus including a device for transporting the articles (3) to be procided with labels (16), which transporting device comprises a worm conveyer (6) and a conveyer belt (4), and including at least one device for applying the labels onto the articles, characterized in that the worm conveyer (6) is located below that area of the device for applying the labels where the articles are provided with labels, that the conveyer belt (4) is arranged ahead of the worm conveyer (6), and that a feeding device is located above that end of the conveyer belt (4) which is closer to the worm conveyer (4) as well as above the initial section of the worm conveyer (4).

2. Apparatus according to claim 1, characterized in that the direction of the axis of the worm conveyer (6) coincides practically with the direction of travel of the articles (3), and that the distance between two adjoining threads (7) of the worm conveyer (6) corresponds with the length of the article (3) to be transported.

3. Apparatus according to claim 1, characterized in that the worm conveyer (6) is followed by a further conveyer belt (5).

4. Apparatus according to claim 1, characterized in that the device for applying the labels (16) onto the articles comprises a freewheeling primary centering roller (18) as well as a following driving roller (20) for a tape (14) supporting labels, that a drawing off edge (21) follows the driving roller (20) which borders a device for feeding of the labels (16) peeled off of the supporting tape (14) towards the respective article (3), and that there is provided a centering roller (22) and thereafter a drawing roller (28) for the tape (14) which already has been freed of the labels.

5. Apparatus according to claim 4, characterized in that the primary centering roller (18), the driving roller (20) and the centering roller (22) are provided with pins (19).

6. Apparatus according to claim 5, characterized in that the center area of the supporting tape (14) is provided with a perforation (15) into which the pins (19) may be located, and that the labels are arranged at either side of the perforations (15).

7. Apparatus according to claim 4, characterized in that the circumferential area of the drawing roller (28) is of rubber, and that a pressing roller (29) is allocated to the drawing roller (28).

8. Apparatus according to claim 5, characterized in that the device for feeding the labels (16) which are peeled off of the supporting tape (14) comprises a ring (24) operating at subatmospheric pressure and rotatably supported on a hub, that the ring is provided with through openings (25, 26), and that the ring is arranged such, that its circumferential surface borders the path of movement of the articles (3).

9. Apparatus according to claims 6 and 8, characterized in that the through openings (25, 26) in the ring (23) form two rows, and that one of each of the rows of openings is located at either side of the perforations (15) formed in the supporting web.

10. Apparatus according to claim 8, characterized in that the hub (24) is located on a slide (32) movable laterally to the axis of the worm conveyer (6).

11. Apparatus according to claim 1, characterized in that its movable parts are driveable from a common motor (9).

12. Apparatus according to claim 4, characterized in that a feeding device for the labels (16) each is located at either side of the device of transporting articles (3).

## Revendications

1. Installation d'étiquetage avec un dispositif pour faire avancer des objets (3) à munir d'étiquettes (16), le dispositif de transport comportant une vis sans fin d'avancement (6) et une bande transporteuse (4), et avec au moins un dispositif pour appliquer les étiquettes aux objets, caractérisée en ce que la vis sans fin d'avancement (6) est disposée en dessous de la région du dispositif d'application des étiquettes, dans laquelle les objets sont pourvus des étiquettes (16), en ce que la bande transporteuse (4) est montée en avant de la vis sans fin d'avancement (6), et en ce qu'un dispositif d'apport (8) est placé au-dessus de l'extrémité de la bande transporteuse (4) la plus voisine de la vis sans fin d'avancement, ainsi qu'au-dessus de la partie où commence la vis sans fin d'avancement (6).

2. Installation suivant la revendication 1, caractérisée en ce que la direction de l'axe de la vis sans fin d'avancement (6) coïncide pratiquement avec la direction du mouvement des objets (3) et en ce que la distance entre deux filets voisins (7) de la vis sans fin (6) correspond à la longueur de l'objet (3) à faire avancer.

3. Installation suivant la revendication 1, caractérisée en ce qu'à la suite de la vis sans fin d'avancement (6) est montée une autre bande transporteuse (5).

4. Installation suivant la revendication 1, caractérisée en ce que le dispositif pour appliquer des étiquettes (16) sur les objets comporte un rouleau de pré-centrage (18) ainsi que, monté à la suite de celui-ci, un rouleau d'entraînement (20) pour une bande (14) avec les étiquettes, en ce que, au rouleau d'entraînement (20) fait suite une arête de redressement (21) qui est à la limite d'un dispositif pour l'amenée à chaque objet (3) des étiquettes (16) détachées de la bande porteuse (14), et en ce qu'un rouleau de centrage (22), puis un rouleau de traction (28) sont prévus pour la bande porteuse (14) déjà débarrassée des étiquettes.

5. Installation suivant la revendication 4, caractérisée en ce que le rouleau de pré-centrage (18), le rouleau d'entraînement (20) et le rouleau de centrage (22) sont pourvus de dents (19).

6. Installation suivant la revendication 5, caractérisée en ce que la partie centrale de la bande porteuse (14) est pourvue d'une perforation (15) dans laquelle viennent se placer les dents (19), et en ce que les étiquettes (16) sont disposées des deux côtés de la perforation (15).

7. Installation suivant la revendication 4, caractérisée en ce que la partie périphérique du rouleau de traction (28) est en caoutchouc, et en ce qu'au rouleau de traction (28) est associé un rouleau d'application de pression (29).

8. Installation suivant la revendication 5, caractérisée en ce que le dispositif pour l'amenée des étiquettes (16) détachées de la bande porteuse (14) contient un anneau (24) travaillant sous vide et monté à rotation sur un moyeu, en ce que l'anneau comporte des ouvertures (25, 26) le traversant, et en ce que l'anneau (23) est disposé de telle façon que sa surface périphérique se trouve à la limite de la trajectoire des objets (3).

9. Installation suivant les revendications 6 et 8, caractérisée en ce que les ouvertures (25, 26) dans l'anneau (23) forment deux séries et en ce que des deux côtés de la perforation (15) exécutée dans la bande porteuse (14) se trouve chaque fois une de ces séries d'ouvertures (25, 26).

10. Installation suivant la revendication 8, caractérisée en ce que le moyeu (24) se trouve sur un traîneau (32) qui est déplaçable transversalement à l'axe de la vis sans fin d'avancement (6).

11. Installation suivant la revendication 1, caractérisée en ce que les parties mobiles de cette installation peuvent être entraînées à partir d'un moteur commun (9).

12. Installation suivant la revendication 4, caractérisée en ce que, des deux côtés du dispositif pour l'avancement d'objets (3) est disposé chaque fois un dispositif d'amenée pour les étiquettes (16).
